# EUROPÄISCHE PATENTSCHRIFT

(11) **EP 1 783 870 B1**
(45) Veröffentlichungstag und Bekanntmachung des Hinweises auf die Patenterteilung: **16.05.2007**
(21) Anmeldenummer: 05023863.3
(22) Anmeldetag: 02.11.2005
(51) Int. Cl.: H01R 13/635, H01R 12/08

(54) **Verbindungsstück, Verbindungsgegenstück und elektrisches Verbindungssystem für eine elektrische Verbindung**
Connector, counter connector and connection system for an electrical connection
Connecteur, connecteur opposé et système de raccordement électrique

(43) Veröffentlichungstag der Anmeldung: 09.05.2007
(73) Patentinhaber: Delphi Technologies, Inc., Troy, MI 48007 (US)
(72) Erfinder: Schekalla, Peter, 42329 Wuppertal (DE); Herlitz, Martin, 42897 Remscheid (DE)
(74) Vertreter: Manitz, Finsterwald & Partner GbR

(56) Entgegenhaltungen:
- DE-C- 945 577
- FR-A- 2 860 650
- US-A- 5 199 892

## Beschreibung

Die Erfindung betrifft ein Verbindungsstück für eine elektrische Verbindung zur Verbindung mit einem korrespondierenden Verbindungsgegenstück durch Aufstecken in einer Verbindungsrichtung, ein korrespondierendes Verbindungsgegenstück und ein elektrisches Verbindungssystem aus einem Verbindungsstück und einem Verbindungsgegenstück.

Zum Beispiel in vielen Abdeckungs- oder Verkleidungselementen eines Fahrzeugs wie zum Beispiel der Türverkleidung oder dem Dachhimmel befinden sich eine große Anzahl an Schaltern, Beleuchtungen, Bedienelementen und Sensoren. Diese Elemente werden bei bekannten Lösungen durch viele einzelne Stecker kontaktiert. Während der Montage der meist großflächigen Verkleidungen werden auf der Rückseite zuerst die einzelnen Stecker per Hand, teils über Kopf, mühsam und zeitraubend zusammengesteckt, wobei es auch zu Fehlsteckungen kommen kann. Erst im Anschluss erfolgt die Endmontage durch Verklipsen oder Verschrauben mit dem Fahrzeug. Diese Art der Montage ist aufwändig und weist viele Prozessschritte auf. Insbesondere beim Reparaturfall ist der Demontage- und Montagevorgang erschwert.

DE 945 577 C beschreibt ein Verbindungsstück für eine elektrische Verbindung zur Verbindung mit, einem korrespondierenden Verbindungsgegenstück durch Aufstecken in einer Verbindungsrichtung. Das Verbindungsstück umfasst einen Träger und einen Kontaktierungshalter, der bewegbar gelagert ist. Der Träger weist einen ersten, vom Kontaktierungshalter beabstandeten, sich senkrecht zur Verbindungsrichtung erstreckenden Vorsprung auf. Der Vorsprung ist derart ausgestaltet, dass er hinter einen korrespondierenden zweiten Vorsprung eines korrespondierenden Verbihdungsgegenstückes hintergreifen kann. Außerdem sind elektrische Kontakte in dem ersten Kontaktierungshalter vorgesehen.

Aufgabe der vorliegenden Erfindung ist es, ein elektrisches Verbindungssystem, ein Verbindungsstück für ein solches System und ein Verbindungsgegenstück für ein solches System anzugeben, die eine einfache und sichere Montage gewährleisten.

Diese Aufgabe wird mit einem Verbindungsstück für eine elektrische Verbindung mit den Merkmalen des Anspruchs 1, ein Verbindungsgegenstück für eine elektrische Verbindung mit den Merkmalen des Anspruchs 7 und ein elektrisches Verbindungssystem mit den Merkmalen des Anspruchs 9 gelöst. Eine vorteilhafte Anwendung ist Gegenstand des Anspruchs 12.

Im vorliegenden Text werden die Elemente des Verbindungsstückes jeweils als "erste" Elemente und die Elemente eines korrespondierenden Verbindungsgegenstückes jeweils als "zweite" Elemente bezeichnet.

Das erfindungsgemäße Verbindungsstück weist einen ersten Träger auf, an dem ein erster Kontaktierungshalter in einer Richtung bewegbar gelagert ist, die eine Komponente aufweist, die senkrecht zur Verbindungsrichtung ist.

Die Verbindungsrichtung bezeichnet dabei die Richtung, in der das Verbindungsstück und das korrespondierende Verbindungsgegenstück zueinander bewegt werden, um eine elektrische Verbindung herzustellen.

Der erste Kontaktierungshalter weist wenigstens einen ersten, vom ersten Kontaktierungshalter beabstandeten, sich senkrecht zur Verbindungsrichtung erstreckenden Vorsprung auf, der derart ausgestaltet ist, dass er bei einer Bewegung des ersten Kontaktierungshalters in Richtung seiner beweglichen Lagerung hinter einen korrespondierenden zweiten Vorsprung eines korrespondierenden Verbindungsgegenstückes hintergreifen kann. Durch dieses Hintergreifen wird ein Verrasten der Vorsprünge bewirkt, das das Verbindungsstück und Verbindungsgegenstück aneinander fixiert.

Das erfindungsgemäße Verbindungsstück weist wenigstens einen elektrischen Kontakt in dem ersten Kontaktierungshalter auf, der sich im Wesentlichen senkrecht zur Verbindungsrichtung erstreckt.

Ein erstes, bezüglich des ersten Trägers des Verbindungsstückes ortsfestes Positionierungselement ist am ersten Träger vorgesehen, um mit einem korrespondierenden zweiten Positionierungselement eines korrespondierenden Verbindungsgegenstückes derart zusammenzuwirken, dass der erste Träger in Verbindungsrichtung geführt wird. Das Positionierungselement dient insofern dazu, dass beim Zusammenführen des Verbindungsstückes und des Verbindungsgegenstückes keine seitliche Versetzung des ersten Trägers des Verbindungsstückes bezüglich des Verbindungsgegenstückes erfolgen kann.

Das erfindungsgemäße Verbindungsstück weist zudem eine Kulissenführung auf, die derart ausgestaltet ist, dass bei einer relativen Bewegung des ersten Trägers und des ersten Kontaktierungshalters in der Verbindungsrichtung eine weitere Bewegung des ersten Kontaktierungshalters selbsttätig ausgelöst wird, die senkrecht zur Verbindungsrichtung in Richtung der beweglichen Lagerung des ersten Kontaktierungshalters ist. Werden der erste Kontaktierungshalter und der erste Träger also relativ zueinander bewegt, entsteht eine Bewegung mit einer Komponente in Verbindungsrichtung und einer Komponente senkrecht dazu.

Ein erfindungsgemäßes Verbindungsgegenstück eignet sich insbesondere als korrespondierendes Verbindungsgegenstück zur Bildung einer elektrischen Verbindung mit einem erfindungsgemäßen Verbindungsstück. Das erfindungsgemäße Verbindungsgegenstück weist einen zweiten Träger mit einem zweiten Kontaktierungshalter auf, wobei der zweite Kontaktierungshalter wenigstens einen zweiten, vom zweiten Träger beabstandeten, sich senkrecht zur Verbindungsrichtung erstreckenden Vorsprung aufweist. Dieser zweite Vorsprung ist derart ausgestaltet, dass er von einem ersten Vorsprung eines korrespondierenden Verbindungsstückes hintergriffen werden kann. Der zweite Vorsprung des erfindungsgemäßen Verbindungsgegenstückes wirkt dementsprechend mit einem ersten Vorsprung eines Verbindungsstückes derart zusammen, dass das Verbindungsgegenstück und das korrespondierende Verbindungsstück aneinander fixiert sind.

Das erfindungsgemäße Verbindungsgegenstück weist einen elektrischen Kontakt in dem zweiten Kontaktierungshalter auf, der derart angeordnet ist, dass er mit dem elektrischen Kontakt eines ersten Kontaktierungshalters eines korrespondierenden Verbindungsstückes in leitendem Kontakt steht, wenn die Vorsprünge sich hintergreifen. Sind das Verbindungsgegenstück und ein korrespondierendes Verbindungsstück dementsprechend durch Hintergreifen der zweiten und ersten Vorsprünge aneinander fixiert, besteht ein elektrischer Kontakt zwischen dem wenigstens einen elektrischen Kontakt des Verbindungsgegenstückes mit wenigstens einem elektrischen Kontakt eines korrespondierenden Verbindungsstückes.

Das erfindungsgemäße Verbindungsgegenstück weist zudem ein zweites, bezüglich des zweiten Trägers ortsfestes Positionierungselement auf, das mit einem korrespondierenden Positionierungselement eines korrespondierenden Verbindungsstückes zusammenwirken kann, um den ersten Träger eines korrespondierenden Verbindungsstückes in Verbindungsrichtung zu führen. Wird das erfindungsgemäße Verbindungsgegenstück und ein korrespondierendes Verbindungsstück relativ zueinander bewegt, dient das wenigstens eine Positionierungselement des Verbindungsgegenstückes zur Führung des korrespondierenden Positionierungselementes des Verbindungsstückes, um eine relative laterale Versetzung des Trägers des Verbindungsstückes und des Verbindungsgegenstückes zu verhindern.

Ein erfindungsgemäßes elektrisches Verbindungssystem weist ein erfindungsgemäßes Verbindungsstück und ein erfindungsgemäßes Verbindungsgegenstück auf, die in beschriebener Weise zusammenwirken.

Das erfindungsgemäße Verbindungsstück und das erfindungsgemäße Verbindungsgegenstück eines erfindungsgemäßen Verbindungssystems weisen korrespondierende Positionierungselemente auf, die insbesondere so angeordnet sind, dass die ersten Vorsprünge des Verbindungsstückes und die zweiten Vorsprünge des Verbindungsgegenstückes sich nicht behindern, wenn die Positionierungselemente zu Beginn des Verbindungsprozesses ineinander geschoben werden.

Bei einer bevorzugten Ausgestaltung umfasst das erste Positionierungselement des Verbindungsstückes wenigstens einen Positionierungsbolzen und das zweite Positionierungselement des Verbindungsgegenstückes weist wenigstens eine korrespondierende Positionierungsführung, zum Beispiel eine Positionierungsöffnung, auf. Die Positionierungsführung ist derart angeordnet, dass der Positionierungsbolzen beim Zusammenführen des Verbindungsstückes und des Verbindungsgegenstückes in die Führung eingreift. Ebenso kann der wenigstens eine Positionierungsbolzen an dem Verbindungsgegenstück vorgesehen sein und die wenigstens eine korrespondierende Positionierungsführung an dem Verbindungsstück.

Zur einfacheren Zusammenführung kann vorgesehen sein, dass der mindestens eine Positionierungsbolzen in Verbindungsrichtung konisch zuläuft.

Um eine solche Führung in allen seitlichen Richtungen zu gewährleisten, werden vorteilhafterweise wenigstens zwei erste Positionierungselemente mit einer entsprechenden Anzahl korrespondierender zweiter Positionierungselemente vorgesehen.

Eine Weiterbildung des erfindungsgemäßen Verbindungsstückes weist eine Kulissenführung auf, die sich seitlich von dem ersten Kontaktierungshalter des Verbindungsstückes weg erstreckende Zapfen aufweist, die in Führungskanäle eingreifen, die an dem ersten Träger des Verbindungsstückes vorgesehen sind. Die Führungskanäle erstrecken sich in einer Ebene, die parallel zur Verbindungsrichtung ist und sind in dieser Ebene schräg zur Verbindungsrichtung angeordnet. Bewegt sich der erste Kontaktierungshalter relativ zu dem ersten Träger, gleiten die Zapfen in diesen Führungskanälen und bewirken eine seitliche Versetzung des ersten Kontaktierungshalters mit Bezug zu dem ersten Träger, auch wenn dieser nur in Verbindungsrichtung bewegt wird. Bei einer anderen Ausführungsform sind die Zapfen an dem ersten Träger vorgesehen und die Führungskanäle in dem ersten Kontaktierungshalter. Besonders vorteilhaft ist eine Ausgestaltung mit mehreren Zapfen, die in eine entsprechende Anzahl von Führungskanälen eingreifen, da dann eine besonders sichere und stabile Führung gewährleistet ist. Es ist jedoch auch eine Realisierung mit nur einem Zapfen und einem korrespondierenden Führungskanal möglich.

Bei einer besonders vorteilhaften Weiterbildung des erfindungsgemäßen Verbindungsstückes weisen die Führungskanäle an ihrem in Verbindungsrichtung rückwärtigen Ende Bereiche auf, die parallel zur Verbindungsrichtung ausgerichtet sind und insofern nicht schräg zur Verbindungsrichtung. Diese Ausgestaltung gewährleistet eine noch sicherere elektrische Verbindung. Eine laterale Bewegung des ersten Kontaktierungshalters bezüglich des ersten Trägers des Verbindungsstückes ist in verkoppeltem Zustand bei einer solchen Ausführungsform nicht möglich. Eine solche laterale Bewegung kann zum Beispiel durch Vibrationen in einem Kraftfahrzeug hervorgerufen werden, in dem das Verbindungsstück und das Verbindungsgegenstück verwendet werden.

Um eine optimale Ausrichtung des ersten Kontaktierungshalters in dem ersten Träger des Verbindungsstückes zu gewährleisten, wird bei einer bevorzugten Ausführungsform eine Federeinrichtung, zum Beispiel eine Spiralfeder, vorgesehen, die den ersten Kontaktierungshalter in Verbindungsrichtung von dem ersten Träger weg gegen einen Anschlag vorspannt. Dadurch ist gewährleistet, dass im nicht verbundenen Zustand des Verbindungsstückes der erste Kontaktierungshalter immer möglichst weit weg von dem ersten Träger ist, so dass die Kulissenführung beim Zusammenführen des erfindungsgemäßen Verbindungsstückes mit einem korrespondierenden Verbindungsgegenstück immer vollständig durchlaufen wird. Insbesondere bei einer Ausführtingsform, bei der die Kulissenführung Zapfen aufweist, die in korrespondierende Führungskanäle eingreifen, dient eine solche Federeinrichtung zum Vorspannen des ersten Kontaktierungshalters derart, dass die Zapfen sich am in Verbindungsrichtung vorderen Ende der Führungskanäle befinden. Der Anschlag wird hier für die Zapfen durch das Ende der Führungskanäle gebildet.

Die Federkraft der Federeinrichtung wird so klein gewählt, dass sie nicht ausreicht, um das Verbindungsstück und das Verbindungsgegenstück auseinander zu drücken, wenn das elektrische Verbindungssystem eingebaut ist. Gegebenenfalls wird dies durch Befestigungselemente in der Nachbarschaft der elektrischen Verbindung gewährleistet.

Eine besonders einfache und robuste Ausgestaltung sieht vor, dass die bewegliche Lagerung des ersten Kontaktierungshalters in dem erfindungsgemäßen Verbindungsstück derart ausgestaltet ist, dass der Kontaktierungshalter eine translatorische Bewegung ausführen kann. Die bewegliche Lagerung ist erfindungsgemäß so ausgestaltet, dass der wenigstens eine erste Vorsprung bei einer Bewegung des ersten Kontaktierungshalters in Richtung der beweglichen Lagerung hinter einen korrespondierenden zweiten Vorsprung eines korrespondierenden Verbindungsgegenstückes hintergreift. Bei einer Ausführungsform, bei der die bewegliche Lagerung eine translatorische Bewegung bewirkt, schiebt sich der erste Vorsprung in gerader Linie hinter den zweiten Vorsprung.

Bei anderen Ausführungen ist die bewegliche Lagerung zum Beispiel derart ausgestaltet, dass der erste Kontaktierungshalter sich rotatorisch bewegen kann, so dass der wenigstens eine erste Vorsprung des ersten Kontaktierungshalters des Verbindungsstückes und der wenigstens eine zweite Vorsprung des zweiten Kontaktierungshalters des Verbindungsgegenstückes nach Art eines Bajonettverschlusses hintereinander greifen.

Für den wenigstens einen elektrischen Kontakt des Verbindungsstückes können verschiedenartige Kontakte vorgesehen sein. Besonders vorteilhaft ist die Verwendung eines FPC-Kontaktes (Flexible Printed Circuit-Kontaktes) eines FPC-Kontaktelementes oder eines Kontaktes eines Flachleiterkontaktelementes (FFC- bzw. Flexible Flat Cable-Kontaktelementes). Solche Kontakte umfassen elektrische Leiterbahnen auf einem flexiblen Substrat und können leicht durch Aufdrücken anderer Kontakte kontaktiert werden. Insbesondere eignen sie sich für ein erfindungsgemäßes Verbindungsstück da, sie eine Verschiebung des Kontaktes mit Bezug zu einem Kontakt eines Verbindungsgegenstückes erlauben.

Für den wenigstens einen elektrischen Kontakt eines erfindungsgemäßen Verbindungsgegenstückes können ebenfalls unterschiedliche Kontaktsysteme verwendet werden. Besonders geeignet ist die Verwendung von Bogenkontakten (bow-terminals), die durch ihre Federspannung einen sicheren Kontakt gewährleisten.

Besonders vorteilhaft wirken Bogenkontakte an dem Verbindungsstück mit FPC-Kontakten oder Flachleiterkontakten an dem Verbindungsstück zusammen. Ebenso vorteilhaft können Bogenkontakte an dem Verbindungsstück und FPC-Kontakte bzw. Flachleiterkontakte an dem Verbindungsgegenstück vorgesehen sein.

Besonders vorteilhaft lassen sich das erfindungsgemäße Verbindungsstück, das erfindungsgemäße Verbindungsgegenstück bzw. das erfindungsgemäße elektrische Verbindungssystem im automobilen Bereich einsetzen, wo eine Vielzahl von elektrischen Verbindungen in Abdeckungs- oder Verkleidungselementen notwendig sind, die auch bei Vibrationsbelastung sicher zusammenhalten müssen.

Die Erfindung wird anhand der beiliegenden Figuren erläutert, die eine Ausführungsform eines erfindungsgemäßen elektrischen Verbindungssystems und seiner Komponenten bzw. Ausführungsformen eines erfindungsgemäßen Verbindungsstückes und eines erfindungsgemäßen Verbindungsgegenstückes im Detail darstellen. Dabei zeigt:
- Fig. 1: ein erfindungsgemäßes Verbindungsstück,
- Fig. 2: ein erfindungsgemäßes Verbindungsgegenstück,
- Fig. 3: drei Stufen des Verbindungsvorganges in seitlicher Draufsicht,
- Fig. 4: drei Stufen des Verbindungsvorganges in seitlichem Schnitt,
- Fig. 5: eine perspektivische Ansicht eines erfindungsgemäßen elektrischen Verbindungssystems im Zustand, der in Fig. 4b gezeigt ist, und
- Fig. 6: eine Detailansicht zur Darstellung der elektrischen Kontakte.

Fig. 1 zeigt ein Verbindungsstück 100. In dem ersten Träger 10 ist eine Ausnehmung 13 vorgesehen, in dem ein erster Kontaktierungshalter 12 in Richtung C verschiebbar gelagert ist. Der erste Kontaktierungshalter weist erste Vorsprünge 14 auf, die sich parallel zu seiner Oberfläche erstrecken und von denen nur zwei exemplarisch mit Bezugsziffern versehen sind. Ein FPC-Kontaktelement (Flexible Printed Circuit-Kontaktelement) 18 erstreckt sich im Wesentlichen parallel zur Oberfläche des ersten Kontaktierungshalters 12. Das Ende des FPC-Kontaktelementes senkt sich in eine Mulde 20 des ersten Kontaktierungshalters 12. Von der Oberfläche des ersten Trägers 10 erstrecken sich Positionierungsbolzen 16 senkrecht weg. Auf der gegenüberliegenden Seite des ersten Trägers 10 befindet sich ein Abschlussstück 11.

In Fig. 2 ist ein korrespondierendes Verbindungsgegenstück 200 gezeigt. Es weist einen zweiten Träger 30 auf, der zum Beispiel ein Metallteil umfasst. Dabei kann es sich zum Beispiel um einen Dachquerträger eines Automobils handeln. An dem zweiten Träger 30 ist ein zweiter Kontaktierungshalter 32 fest montiert. Er weist zweite Vorsprünge 34 auf, die derart angeordnet sind, dass sie in noch zu beschreibender Weise mit den ersten Vorsprüngen 14 des Verbindungsstückes 100 zusammenwirken können.

Zu dem zweiten Kontaktierungshalter 32 führen elektrische Zuleitungen 38, deren Enden mit Bogenkontakten 40 versehen sind. In dem zweiten Träger 30 befinden sich Positionierungslöcher 36, die in noch zu beschreibender Weise mit den Positionierungsbolzen 16 des Verbindungsstückes 100 zusammenwirken.

In Fig. 3 sind verschiedene Stadien des Zusammenführens des Verbindungsstückes 100 und des Verbindungsgegenstückes 200 dargestellt. Man erkennt insbesondere Zapfen 22, die an dem ersten Kontaktierungshalter 12 des Verbindungsstückes 100 seitlich vorgesehen sind und die in Führungskanäle 24 eingreifen, die an einer senkrechten Wand des ersten Trägers 10 vorgesehen sind. Die Führungskanäle 24 sind schräg mit Bezug zur Verbindungsrichtung A angeordnet und enden in einem geraden Bereich 26, der sich in Verbindungsrichtung A erstreckt. Der Kontaktierungshalter 12 ist mit Hilfe einer Spiralfeder 28 gegen den Träger 10 vorgespannt, so dass bei entspannter Feder 28 die Zapfen 22 in einer Stellung in den Führungskanälen 24 liegen, die in Teilfigur 3a gezeigt ist. Teilfigur 3b zeigt einen Zustand, in dem das Verbindungsstück 100 bereits an dem Verbindungsgegenstück 200 anliegt. Weitere Bewegung in Verbindungsrichtung A führt in noch zu beschreibender Weise zu einer Bewegung des Kontaktierungshalters 12 in Richtung C und somit zu dem Zustand, der in Teilfigur 3c gezeigt ist.

Fig. 4 zeigt denselben Bewegungsablauf in denselben Stufen, nur im seitlichen Schnitt der einzelnen Komponenten. Besonders gut sind hier die Bogenkontakte 40 des Verbindungsgegenstückes 200 erkennbar, die mit den Kontakten des FPC-Kontaktelementes 18 zusammenwirken. In Fig. 4 ist außerdem die Führung 29 der Feder 28 erkennbar, die zu einer stabilen Lagerung führt.

Fig. 5 zeigt den Zustand, wie er in Teilfiguren 3b und 4b dargestellt ist, in perspektivischer Darstellung. Der Abstand vom ersten Träger 10 zum zweiten Träger 30 beträgt zum Beispiel 10 mm, wodurch die Führungslänge f festgelegt wird. Die gesamte Anordnung befindet sich zum Beispiel an der Rückseite einer Verkleidung eines Kraftfahrzeuges, zum Beispiel hinter einem Dachhimmel. Die Einbauhöhe e ergibt sich aus der Summe der Höhe des ersten Trägers 10 und des Abschlussstückes 11 zum Beispiel zu etwa 25 mm.

Fig. 6 zeigt die Kontaktgeometrie. Das FPC-Kontaktelement 18 weist bei der dargestellten Ausgestaltung mehrere elektrische Leiterbahnen 19 auf. Im Bereich 21 ist das FPC-Kontaktelement 18 in dargestellter Weise parallel gegenüber dem Bereich 17 versetzt. Das FPC-Kontaktelement 18 befindet sich bei der beschriebenen Ausführungsform in dem ersten Kontaktierungshalter 12 des Verbindungsstückes 100. Der abgesenkte Bereich 21 des FPC-Kontaktelementes 18 ist in der Mulde 20 des ersten Kontaktierungshalters 12 des Verbindungsstückes 100 angeordnet. Das Verbindungsgegenstück 200 weist Bogenkontakte 40 auf, die mit Kabeln 38 in elektrischer Verbindung stehen. Wird das FPC-Kontaktelement 18 mit dem ersten Kontaktierungshalter 12 in Richtung C verschoben, stößt die Stufe zwischen den Bereichen 21 und 17 an den Bogenkontakt 40, so dass der Bogenkontakt 40 auf den Bereich 17 aufgeschoben wird und einen elektrischen Kontakt zu einer der Kontaktbahnen 19 herstellt.

Die beschriebene Ausführungsform eines erfindungsgemäßen elektrischen Verbindungssystems mit einem erfindungsgemäßen Verbindungsstück 100 und einem erfindungsgemäßen Verbindungsgegenstück 200 wird wie folgt verwendet.

Zunächst werden das Verbindungsgegenstück 100 und das Verbindungsgegenstück 200 in eine Position gebracht, in der sie sich gegenüberliegen, wie es in Teilfiguren 3a bzw. 4a gezeigt ist. Weitere Bewegung des Verbindungsstückes 100 in Verbindungsrichtung A führt dazu, dass die Positionierungsbolzen 16 in korrespondierende Positionierungsöffnungen 36 eingreifen, wie es in Teilfiguren 3b bzw. 4b erkennbar ist. Die ersten Vorsprünge 14 des ersten Kontaktierungshalters 10 und die zweiten Vorsprünge 34 des zweiten Kontaktierungshalters 30 sind derart lateral versetzt zueinander angeordnet, dass sich bei diesem Verschiebungsprozess , Vorsprünge des einen Elementes und Zwischenräume zwischen den Vorsprüngen des anderen Elementes gegenüberstehen.

Durch die Vorspannung der Feder 28 ist gewährleistet, dass der erste Kontaktierungshalter 12 in optimaler Position ist, wobei die Zapfen 22 an den Enden der Führungskanäle 24 anschlagen. Diese optimale Position ist so gewählt, dass sich beim Einführen der Positionierungsbolzen 16 in die Positionierungsöffnungen 36 die ersten Vorsprünge 14 des ersten Kontaktierungshalters und die zweiten Vorsprünge 34 des zweiten Kontaktierungshalters nicht behindern.

Weitere Verschiebung des ersten Trägers 10 des Verbindungsstückes 100 in Verbindungsrichtung A kann jetzt nur noch in der Verbindungsrichtung A erfolgen, da die Positionierungsöffnungen 36 die Positionierungsbolzen 16 führen.

Der erste Kontaktierungshalter 12 schlägt an dem zweiten Träger 30 des Verbindungsgegenstückes 200 an, wobei die zweiten Vorsprünge 34 des zweiten Kontaktierungshalters 32 des Verbindungsgegenstückes 200 durch die Abstände zwischen den ersten Vorsprüngen 14 des ersten Kontaktierungshalters 12 des Verbindungsstückes 100 hindurchtreten. Wie es insbesondere in Teilfigur 4b erkennbar ist, liegen die Enden der Bogenkontakte 40 dann in der Mulde 20 des ersten Kontaktierungshalters 12, in der der abgesenkte Bereich 21 des FPC-Kontaktelementes 18 liegt.

Weitere Bewegung des ersten Trägers 10 in Verbindungsrichtung A ist ausgehend von der Stellung der Teilfiguren 3b bzw. 4b nur noch möglich, wenn der erste Kontaktierungshalter 12 sich gegen die Federspannung der Feder 28 in den Träger 10 hineinbewegt. Dabei führen die Zapfen 22 den ersten Kontaktierungshalter 12 entlang der schrägen Ausrichtung der Führungskanäle 24 und führen so zu einer lateralen Versetzung des ersten Kontaktierungshalters 12 in Richtung C. Dabei schieben sich die ersten Vorsprünge 14 des ersten Kontaktierungshalters 12 hinter die zweiten Vorsprünge 34 des zweiten Kontaktierungshalters 32 des Verbindungsgegenstückes 200 und führen so zu einer festen Verbindung des ersten Kontaktierungshalters 12 und des zweiten Kontaktierungshalters 32. Gleichzeitig schiebt sich der erhöhte Bereich 17 des FPC-Kontaktelementes 18 unter die Bogenkontakte 40 des Verbindungsgegenstückes 200, so dass eine elektrische Verbindung zwischen einzelnen Bogenkontakten 40 und den Leiterbahnen 19 auf dem FPC-Kontaktelement 18 gewährleistet ist. Die Federspannung der Bogenkontakte 40 bewirkt einen sicheren Kontakt.

Es entsteht der Zustand, wie er in Teilfiguren 3c bzw. 4c gezeigt ist. Der erste Träger 10 und der zweite Träger 30 können jetzt zum Beispiel durch zusätzliche Befestigungselemente aneinander fixiert werden. In der Regel ist es jedoch ausreichend, wenn zum Beispiel der Dachhimmel eines Kraftfahrzeuges an dem Abschlussstück 11 anliegt, da die Federkraft der Feder 28 so gering gewählt wird, dass ein Abrutschen des ersten Trägers 10 von dem zweiten Träger 30 durch die Spannung des Dachhimmels verhindert wird.

In der Verkupplungsstellung, die in Teilfigur 3c dargestellt ist, ist eine laterale Verschiebung des ersten Kontaktierungshalters 12 nicht mehr möglich, die zum Beispiel durch gegenseitige Bewegungen des FPC-Kontaktelementes 18 und der Kabel 38 hervorgerufen werden würde, die vibrationsbedingt auftreten können.

Das erfindungsgemäße Verbindungsstück, das erfindungsgemäße Verbindungsgegenstück bzw. das erfindungsgemäße elektrische Verbindungssystem stellen eine flexible elektrische Kupplung zur Verfügung, die sogar einen blinden bzw. automatischen Steckvorgang ermöglicht. Der Montageprozess ist dadurch erheblich vereinfacht und kann automatisiert werden. Die Anzahl der Montageschritte und die Anzahl der Komponenten ist stark reduziert. Insbesondere eignen sich die erfindungsgemäßen Ausführungsformen zur Verwendung von Flachleiterkontakten oder FPC-Kontakten, die zunehmend im automobilen Bereich Einsatz finden.

Durch entsprechende Auswahl der Anzahl der elektrischen Kontakte kann mit nur einem Verbindungssystem eine Vielzahl von elektrischen Kontakten parallel hergestellt werden.

Die Verbindung ist einfach durchzuführen und durch entsprechend ausgestaltete Positionierungselemente, zum Beispiel durch konisch zulaufende Positionierungsbolzen 16, ohne aufwändige Vorjustage möglich.

### Bezugszeichenliste

- 10: erster Träger
- 11: Abschlussstück
- 12: erster Kontaktierungshalter
- 13: Ausnehmung
- 14: erster Vorsprung
- 16: Positionierungsbolzen
- 17: erhöhter Kontaktbereich
- 18: FPC-Kontaktelement
- 19: FPC-Kontakte
- 20: Mulde
- 21: abgesenkter Kontaktbereich
- 22: Zapfen
- 24: Führungskanal
- 26: gerader Bereich des Führungskanals
- 28: Spiralfeder
- 29: Federführung
- 30: zweiter Träger, Dachquerträger
- 32: zweiter Kontaktierungshalter
- 34: zweiter Vorsprung
- 36: Positionierungslöcher
- 38: Kabel
- 40: Bogenkontakt
- 100: Verbindungsstück
- 200: Verbindungsgegenstück
- A: Verbindungsrichtung
- C: laterale Bewegung des ersten Kontaktierungshalters
- f: Führungslänge
- e: Einbauhöhe

## Patentansprüche

1. Verbindungsstück für eine elektrische Verbindung, zur Verbindung mit einem korrespondierenden Verbindungsgegenstück (200) durch Aufstecken in einer Verbindungsrichtung (A), wobei das Verbindungsstück (100) folgendes umfasst:
a1) einen ersten Träger (10),
a2) einen ersten Kontaktierungshalter (12), der an einer in Verbindungsrichtung (A) vorderen Seite des ersten Trägers (10) in einer Richtung bewegbar gelagert ist, die eine Komponente (C) senkrecht zur Verbindungsrichtung (A) aufweist, wobei der erste Kontaktierungshalter (12) wenigstens einen ersten, vom ersten Kontaktierungshalter beabstandeten, sich senkrecht zur Verbindungsrichtung (A) erstreckenden Vorsprung (14) aufweist, der derart ausgestaltet ist, dass er bei einer Bewegung in Richtung der beweglichen Lagerung des ersten Kontaktierungshalters (12) hinter einen korrespondierenden zweiten Vorsprung (34) eines korrespondierenden Verbindungsgegenstückes (200) hintergreifen kann,
a3) wenigstens einen elektrischen Kontakt (19) in dem ersten Kontaktierungshalter (12), der sich im Wesentlichen senkrecht zur Verbindungsrichtung (A) erstreckt,
a4) wenigstens ein erstes, bezüglich des ersten Trägers (10) ortsfestes Positionierungselement (16), das mit einem korrespondierenden zweiten Positionierungselement (36) eines korrespondierenden Verbindungsgegenstückes (200) zusammenwirken kann, um den ersten Träger (10) in Verbindungsrichtung (A) zu führen, und
a5) wenigstens eine Kulissenführung (22, 24), die derart ausgestaltet ist, dass der erste Kontaktierungshalter (12) bei einer relativen Bewegung des ersten Trägers (10) und des ersten Kontaktierungshalters (12) in Verbindungsrichtung (A) selbsttätig auch senkrecht zur Verbindungsrichtung (A) in Richtung seiner beweglichen Lagerung bewegt wird.

2. Verbindungsstück nach Anspruch 1, bei dem die Kulissenführung sich seitlich von dem ersten Kontaktierungshalter (12) weg erstreckende Zapfen (22) aufweist, die in Führungskanäle (24) eingreifen, die an dem ersten Träger (10) in einer Ebene schräg zur Verbindungsrichtung (A) angeordnet sind, die sich in Verbindungsrichtung erstreckt.

3. Verbindungsstück nach Anspruch 2, bei dem die Führungskanäle (24) an ihrem in Verbindungsrichtung rückwärtigen Ende Bereiche (26) aufweisen, die parallel zur Verbindungsrichtung (A) ausgerichtet sind.

4. Verbindungsstück nach einem der Ansprüche 1 bis 3 mit einer Federeinrichtung (28), deren Federkraft den ersten Kontaktierungshalter (12) in Verbindungsrichtung (A) von dem ersten Träger (10) weg vorspannt.

5. Verbindungsstück nach einem der Ansprüche 1 bis 4, bei dem die bewegliche Lagerung des ersten Kontaktierungshalters (12) derart ausgestaltet ist, dass der Kontaktierungshalter (12) eine translatorische Bewegung ausführen kann.

6. Verbindungsstück nach einem der Ansprüche 1 bis 5, bei dem der wenigstens eine elektrische Kontakt (19) wenigstens einen FPC-Kontakt oder Flachleiterkontakt umfasst.

7. Verbiridungsgegenstück (200), das insbesondere als korrespondierendes Verbindungsgegenstück zur Bildung einer elektrischen Verbindung mit einem Verbindungsstück (100) nach einem der Ansprüche 1 bis 6 ausgestaltet ist und folgendes umfasst:
b1) einen zweiten Träger (30),
b2) einen zweiten Kontaktierungshalter (32), wobei der zweite Kontaktierungshalter (32) wenigstens einen zweiten, vom zweiten Träger (30) beabstandeten, sich senkrecht zur Verbindungsrichtung (A) erstreckenden Vorsprung (34) aufweist, der derart ausgestaltet ist, dass er von einem ersten Vorsprung (14) eines korrespondierenden Verbindungsstückes (100) hintergriffen werden kann, wenn der erste Kontaktierungshalter (12) eines korrespondierenden Verbindungsstückes (100) senkrecht zur Verbindungsrichtung bewegt wird,
b3) wenigstens einen elektrischen Kontakt (40) in dem zweiten Kontaktierungshalter (32), der derart angeordnet ist, dass er mit einem elektrischen Kontakt (19) des ersten Kontaktierungshalters (12) eines korrespondierenden Verbindungsstückes (100) in leitendem Kontakt steht, wenn der erste Vorsprung (14) eines korrespondierenden Verbindungsstückes (100) den zweiten Vorsprung (34) des Verbindungsgegenstückes (200) hintergreift, und
b4) wenigstens ein zweites, bezüglich des zweiten Trägers (30) ortsfestes Positionierungselement (36), das mit einem korrespondierenden Positionierungselement (16) eines korrespondierenden Verbindungsstückes (100) zusammenwirken kann, um den ersten Träger (10) eines korrespondierenden Verbindungsstückes (100) in Verbindungsrichtung (A) zu führen.

8. Verbindungsgegenstück nach Anspruch 7, bei dem der wenigstens eine elektrische Kontakt wenigstens einen Bogenkontakt (40) umfasst.

9. Elektrisches Verbindungssystem mit einem Verbindungsstück (100) nach einem der Ansprüche 1 bis 6 und einem Verbindungsgegenstück (200) nach einem der Ansprüche 7 oder 8.

10. Elektrisches Verbindungssystem nach Anspruch 9, bei dem die Positionierungselemente wenigstens einen Positionierungsbolzen (16) in dem Verbindungsstück (100) oder in dem Verbindungsgegenstück und wenigstens eine korrespondierende Positionierungsführung (36) in dem Verbindungsgegenstück (200) bzw. in dem Verbindungsstück umfassen.

11. Elektrisches Verbindungssystem nach Anspruch 10, bei dem der wenigstens eine Positionierungsbolzen (16) in Verbindüngsrichtung (A) konisch zuläuft.

12. Verwendung eines Verbindungsstückes nach einem der Ansprüche 1 bis 6, eines Verbindungsgegenstückes nach einem der Ansprüche 7 oder 8 oder eines elektrischen Verbindungssystems nach einem der Ansprüche 9 bis 11 für elektrische Verbindungen in Fahrzeugen, insbesondere hinter Verkleidungen oder Abdeckungen.

## Claims

1. A connection piece for an electrical connection for connection to a corresponding mating connection piece (200) by plugging in a connection direction (A), wherein the connection piece (100) comprises the following:
a1) a first carrier (10);
a2) a first contact holder (12) which is movably supported at a front side of the first carrier (10) in the connection direction (A) in a direction which has a component (C) perpendicular to the connection direction (A), with the first contact holder (12) having at least one first projection (14) which is spaced apart from the first contact holder, extends perpendicular to the connection direction (A) and is designed such that, on a movement in the direction of the movable support of the first contact holder (12), it can engage behind a corresponding second projection (34) of a corresponding mating connection piece (200);
a3) at least one electrical contact (19) in the first contact holder (12) which extends substantially perpendicular to the connection direction (A);
a4) at least one first positioning element (16) which is fixed in position with respect to the first carrier (10) and can cooperate with a corresponding second positioning element (36) of a corresponding mating connection piece (200) to guide the first carrier (10) in the connection direction (A); and
a5) at least one cam guide (22, 24) which is designed such that the first contact holder (12) is also automatically moved perpendicular to the connection direction (A) in the direction of its movable support on a relative movement of the first carrier (10) and of the first contact holder (12) in the connection direction (A).

2. A connection piece in accordance with claim 1, wherein the cam guide has spigots (22) which extend laterally away from the first contact holder (12) and which engage into guide passages (24) which are arranged at the first carrier (10) in a plane oblique to the connection direction (A) which extends in the connection direction.

3. A connection piece in accordance with claim 2, wherein the guide passages (24) have regions (26) at their end at the rear in the connection direction which are aligned parallel to the connection direction (A).

4. A connection piece in accordance with any one of the claims 1 to 3 comprising a spring device (28) whose spring force biases the first contact holder (12) in the connection direction (A) away from the first carrier (10).

5. A connection piece in accordance with any one of the claims 1 to 4, wherein the movable support of the first contact holder (12) is designed such that the contact holder (12) can carry out a translatory movement.

6. A connection piece in accordance with any one of the claims 1 to 5, wherein the at least one electrical contact (19) comprises at least one FPC contact or flat conductor contact.

7. A mating connection piece (200) which is in particular designed as a corresponding mating connection piece to form an electrical connection with a connection piece (100) in accordance with any one of the claims 1 to 6 and comprises the following:
b1) a second carrier (30);
b2) a second contact holder (32), with the second contact holder (32) having at least one second projection (34) which is spaced apart from the second carrier (30), extends perpendicular to the connection direction (A) and is designed such that it can be engaged behind by a first projection (14) of a corresponding connection piece (100) when the first contact holder (12) of a corresponding connection piece (100) is moved perpendicular to the connection direction;
b3) at least one electrical contact (40) in the second contact holder (32) which is arranged such that it is in conductive contact with an electrical contact (19) of the first contact holder (12) of a corresponding connection piece (100) when the first projection (14) of a corresponding connection piece (100) engages behind the second projection (34) of the mating connection piece (200); and
b4) at least one second positioning element (36) which is fixed in position with respect to the second carrier (30) and can cooperate with a corresponding positioning element (16) of a corresponding connection piece (100) to guide the first carrier (10) of a corresponding connection piece (100) in the connection direction (A).

8. A mating connection piece in accordance with claim 7, wherein the at least one electrical contact comprises at least one bow terminal (40).

9. An electrical connection piece comprising a connection piece (100) in accordance with any one of the claims 1 to 6 and a mating connection piece (200) in accordance with any one of the claims 7 or 8.

10. An electrical connection piece in accordance with claim 9, wherein the positioning elements comprise at least one positioning bolt (16) in the connection piece (100) or in the mating connection piece and at least one corresponding positioning guide (36) in the mating connection piece (200) or in the connection piece.

11. An electrical connection system in accordance with claim 10, wherein the at least one positioning bolt (16) converges conically in the connection direction (A).

12. Use of a connection piece in accordance with any one of the claims 1 to 6, of a mating connection piece in accordance with any one of the claims 7 or 8 or of an electrical connection system in accordance with any one of the claims 9 to 11 for electrical connections in vehicles, in particular behind liners or covers.

## Revendications

1. Connecteur pour un raccordement électrique, destiné à établir un raccordement avec un connecteur opposé correspondant (200) par enfichage dans une direction (A) de raccordement, dans lequel le connecteur (100) comprend :
a1 un premier support (10)
a2) un premier porte-contacts (12), qui s'appuie contre une face avant du premier support (10) dans une direction (A) de raccordement, avec liberté de se mouvoir dans une direction présentant une composante (C) perpendiculaire à la direction (A) de raccordement, où le premier porte-contacts (12) présente au moins une première proéminence (14), perpendiculaire à la direction (A) de raccordement et distante du premier porte-contacts, qui est configurée de telle sorte qu'elle peut s'engager derrière une deuxième proéminence (34) correspondante d'un connecteur opposé (200) correspondant, lorsque le premier porte-contacts (12) se déplace dans la direction de mouvement que lui permet son appui,
a3) au moins un contact électrique (19) dans le premier porte-contacts (12), essentiellement perpendiculaire à la direction (A) de raccordement,
a4) au moins un premier élément (16) de positionnement solidaire au premier support (10) apte à coopérer avec un deuxième élément (36) de positionnement correspondant d'un connecteur opposé correspondant (200) afin de guider le premier support (10) dans la direction (A) de raccordement, et
a5) au moins une coulisse de guidage (22, 24) qui est disposée de telle manière que le premier porte-contacts (12) se déplace de lui même dans une direction perpendiculaire à la direction (A) de raccordement vers son appui mobile lorsque le premier support (10) se déplace relativement au premier porte-contacts (12).

2. Connecteur selon la revendication 1, dans lequel la coulisse de guidage présente des cônes (22) latéraux se dressant de manière à s'éloigner du premier porte-contacts (12), s'enclenchant dans des canaux de guidage (24) disposés sur le premier support (10), dans une orientation inclinée par rapport à la direction (A) de raccordement, dans un plan qui s'étend dans la direction de raccordement.

3. Connecteur selon la revendication 2, dans lequel les canaux de guidage (24) présentent sur leurs extrémités arrière par rapport à la direction de raccordement une partie (26) alignée parallèlement à la direction (A) de raccordement.

4. Connecteur selon l'une des revendications 1 à 3 équipé d'un dispositif à ressort (28), dont la force du ressort agit pour éloigner le premier porte-contacts (12) du premier support (10) dans la direction (A) de raccordement

5. Connecteur selon l'une des revendications 1 à 4, dans lequel le support mobile du premier porte-contacts (12) est configuré de telle sorte que le porte-contacts (12) puisse exécuter un mouvement translationnel.

6. Connecteur selon l'une des revendications 1 à 5, dans lequel le contact électrique (19) comprend au moins un contact de circuit imprimé souple (FPC) ou un contact à conducteur plat.

7. Connecteur opposé (200) particulièrement configuré comme connecteur opposé destiné à l'établissement d'un raccordement électrique avec un connecteur (100) configuré selon l'une des revendications 1 à 6 et comprenant ce qui suit :
b1) un deuxième support (30),
b2) un deuxième porte-contacts (32), dans lequel le deuxième porte-contacts (32) présente au moins une deuxième proéminence (34) perpendiculaire à la direction (A) de raccordement et distante du deuxième support (30), qui est configurée de telle sorte qu'elle puisse être enclenchée par une première proéminence (14) d'un connecteur (100) correspondant, lorsque le premier porte-contacts (12) d'un connecteur (100) se déplace perpendiculairement à la direction de raccordement,
b3) au moins un contact électrique (40) dans le deuxième porte-contacts (32), qui est configuré de telle manière qu'il se trouve en contact conducteur avec un contact électrique (19) du premier porte-contacts (12) d'un connecteur (100) correspondant, lorsque la première proéminence (14) d'un connecteur (100) correspondant enclenche la deuxième proéminence (34) du connecteur opposé (200), et
b4) au moins un deuxième élément (36) de positionnement solidaire au deuxième support (30) apte à coopérer avec un élément (16) de positionnement correspondant d'un connecteur correspondant (100) afin de guider le premier support (10) d'un connecteur correspondant (100) dans la direction (A) de raccordement.

8. Connecteur opposé selon la revendication 7, dans lequel au moins un contact électrique comprend au moins un contact courbé (40).

9. Système de raccordement électrique avec un connecteur (100) selon l'une des revendications 1 à 6 et un connecteur opposé (200) selon l'une des revendications 7 ou 8.

10. Système de raccordement électrique selon la revendication 9, dans lequel les éléments de positionnement comprennent au moins une goupille de positionnement (16) dans le connecteur (100) ou dans le connecteur opposé et au moins un guide de positionnement (36) dans le connecteur opposé (200) ou dans le connecteur.

11. Système de raccordement électrique selon la revendication 10, dans lequel la goupille de positionnement (16), dont au moins une est présente, possède une forme conique effilée dans la direction (A) de raccordement.

12. Utilisation d'un connecteur selon l'une des revendications 1 à 6, d'un connecteur opposé selon l'une des revendications 7 ou 8 ou d'un système de raccordement électrique selon l'une des revendications 9 à 11 pour établir des raccordements électriques dans des voitures, particulièrement derrière des revêtements ou des couvercles.
